# EUROPÄISCHE PATENTSCHRIFT

(11) **EP 0 842 350 B1**
(45) Veröffentlichungstag und Bekanntmachung des Hinweises auf die Patenterteilung: **20.01.1999**
(21) Anmeldenummer: 96924760.0
(22) Anmeldetag: 22.07.1996
(51) Int. Cl.: F01D 17/22, F01D 21/00

(54) **REGELSYSTEM ZUR DREHZAHLREGELUNG EINER TURBINE SOWIE VERFAHREN ZUR REGELUNG DER DREHZAHL EINER TURBINE BEI LASTABWURF**
REGULATING SYSTEM FOR REGULATING THE SPEED OF ROTATION OF A TURBINE AND PROCESS FOR REGULATING THE SPEED OF ROTATION OF A TURBINE DURING RELEASE
SYSTEME DE REGULATION DU REGIME D'UNE TURBINE ET PROCEDE DE REGULATION DU REGIME D'UNE TURBINE PENDANT UN DELESTAGE

(30) Priorität: 03.08.1995 DE 19528601
(43) Veröffentlichungstag der Anmeldung: 20.05.1998
(73) Patentinhaber: SIEMENS AKTIENGESELLSCHAFT, 80333 München (DE)
(72) Erfinder: JERYE, Bernhard, D-02827 Görlitz (DE); SCHWOPE, Alfred, D-91052 Erlangen (DE)
(86) Internationale Anmeldenummer: DE9601342
(87) Internationale Veröffentlichungsnummer: WO9706351

(56) Entgegenhaltungen:
- DE-A- 1 401 456
- DE-A- 1 601 849
- DE-A- 2 627 591
- DE-B- 1 296 657
- GB-A- 2 011 126
- US-A- 4 280 059

## Beschreibung

Die Erfindung betrifft ein Regelsystem zur Drehzahlregelung einer Turbine zur Erzeugung elektrischen Stroms mit einer ersten Regel struktur, die bei Leerlauf- und/oder Inselbetrieb der Turbine der Drehzahlregelung dient, sowie ein Verfahren zur Regelung der Drehzahl einer Turbine bei einem Lastabwurf.

Bei Turbinen, insbesondere Turbosätzen zur Erzeugung elektrischer Energie, ist es aus betriebstechnischen Gründen häufig erforderlich, bei einem Lastabwurf, das heißt bei einer Reduzierung der abzugebenden elektrischen Leistung, einen Schnellschluß zu verhindern. Ein Schnellschluß der Turbine erfolgt beispielsweise dann, wenn nach Lastabwurf die Drehzahl der Turbine einen kritischen Wert, beispielsweise 10 % der Nenndrehzahl, übersteigt. Die für die Verhinderung erforderlichen leittechnischen Sondermaßnahmen können durch den Einsatz von zusätzlichen sogenannten Lastsprunggeräten realisiert werden. Diese Lastsprunggeräte bewirken bei einem Lastabwurf ein sofortiges Schließen eines die Drehzahl regulierenden Stellventils, wobei die Dauer des Geschlossenhaltens des Stellventils von der Höhe des Lastabwurfs, das heißt von der Verminderung der durch die Turbine und den zugehörigen Generator erzeugten elektrischen Leistung, abhängt. Nach Ablauf dieser Dauer erfolgt eine Übernahme der Drehzahlregelung durch den Drehzahlregler der Turbine. Dieser regelt die Drehzahl während des Leerlaufbetriebs sowie während des Inselbetriebs der Turbine, das heißt in dem Fall, in dem keine elektrische Leistung in ein Stromversorgungsnetz abgegeben wird. Während des Netzbetriebs, in dem elektrische Leistung in ein Stromversorgungsnetz abgegeben wird, ist die Turbine an den Generator gekoppelt, so daß die Drehzahl der Turbine durch die Nenndrehzahl (Synchrondrehzahl) festgelegt ist und der Drehzahlregler der Steuerung, beispielsweise der Brennstoffzufuhr bei einer Gasturbine oder der Dampfzufuhr bei einer Dampfturbine, dient.

In der DE-AS 1 296 657 ist ein elektrohydraulischer Regler für das Frischdampfventil einer Dampfturbine beschrieben. Das Frischdampfventil wird von einem Öffnungsregler in Abhängigkeit von seiner Stellung geregelt. Als Sollwert der Regelung dient entweder eine von der Drehzahl oder eine von der Leistung abhängige Größe. Bei einem Lastabwurf, d.h. bei plötzlichem Abtrennen des Synchrongenerators vom Verbundnetz, wird eine reine Drehzahlregelung durchgeführt. Hierfür wird ein nicht näher bezeichnetes Lastsprungrelais eingesetzt.

In der GB 2 011 126 A ist ein Regelsystem einer Gasturbine beschrieben, bei dem ein Brennstoff-Zuführventil mit einem PI-Regler geregelt wird. Hierbei handelt es sich um ein Regelsystem, welches im reinen Netzbetrieb der Gasturbinenanlage führend ist und so ausgelegt ist, daß es bei Laständerungen eine entsprechende Nachregelung gewährleistet. Solche Regelsysteme bergen in sich den Konflikt, daß der Integral-Teil für eine gute Qualität der Regelung eine lange Zeitkonstante und für eine möglichst schnelle Reaktion auf eine Änderung der Last der Gasturbine hingegen eine kurze Zeitkonstante benötigt. Selbst bei Anordnung eines zusätzlichen Brennstoff-Rückführventils, durch das bei einer Laständerung Brennstoff rückgeführt und somit die Menge des in die Brennkammer einströmenden Brennstoffs reduziert wird, bewirkt die gewählte Zeitkonstante des Integrator-Teils unerwünschte Schwankungen in der Drehzahl der Turbine. Eine schnelle Anpassung der Brennstoffmenge an die nach einer Laständerung geforderte Drehzahl, d.h. ein möglichst schnelles Einregeln der Drehzahl auf die geforderte konstante Drehzahl erfolgt durch eine Überlagerung des Drehzahl-Differenzsignals mit einem konstanten Signal. Hierdurch wird die Antwort des Integrators auf das Differenzsignal beschleunigt. Für die Ausregelung der Drehzahl liegt an dem Funktionsgenerator ständig das Drehzahl-Differenzsignal an. Der Funktionsgenerator reduziert somit auf eine Änderung der Drehzahl, entsprechend dem von Null verschiedenen Drehzahl-Differenzsignal, so daß über das Brennstoffzuführventil die zugeführte Brennstoffmenge verringert ist.

In der DE 26 27 591 B2 ist eine Regeleinrichtung für Turbinen mit einem Drehzahlregler und einem Leistungsregler angegeben. Die beiden Regler sind mit einer Minimum-Auswahl struktur verbunden und werden während eines Netzbetriebes der Turbine einander nachgeführt. Durch die Minimum-Auswahlstruktur wird der jeweils kleinere Wert des Drehzahlreglers oder des Leistungsreglers ausgewählt und einem Proportionalglied zugeführt, welches einen Ventil-Stellwert erzeugt. Der Drehzahlregler ist so ausgelegt, daß beim Eintreten einer plötzlichen Lastabschaltung die sich ergebende Erhöhung der Drehzahl der Turbine klein gehalten wird, daß sich insbesondere eine Steigerung von nur etwa 1 % gegenüber der Betriebsdrehzahl ergibt. Als einzige konkret beschriebene Ausführungsform ist ein Drehzahlregler angegeben, der einen Proportional-, einen Integral- und einen Differential-Anteil aufweist. Bei Wegfall der Belastung der Turbine durch den Generator wird über den Differential-Anteil der Ausgang des Drehzahlreglers sofort nach unten gesteuert, und die Turbine auf eine festgelegte Umdrehungszahl eingeregelt. Die bei einem Lastabwurf gestiegene Umdrehungszahl wird somit durch den Differential-Teil sofort wieder verringert. Hierzu wird dem Differential-Teil als Signal unmittelbar die Netzfrequenz und lediglich dem Proportional- und dem Integral-Teil die Differenz aus Sollfrequenz und Netzfrequenz zugeführt.

Aufgabe der Erfindung ist es, ein einheitliches und einfaches Regelsystem ohne zusätzliches Lastsprunggerät für eine Turbine anzugeben, welches bei einem Lastabwurf einen Schnellschluß der Turbine verhindert. Eine weitere Aufgabe der Erfindung besteht darin, ein Verfahren zur Regelung der Drehzahl bei einem Lastabwurf einer Turbine anzugeben.

Erfindungsgemäß wird die erstgenannte Aufgabe gelöst durch ein Regelsystem zur Drehzahlregelung einer Turbine zur Erzeugung von elektrischem Strom mit einer ersten Regel struktur mit einem PI-Regler, die mit einem der Drehzahlregelung dienenden Stellglied verbindbar ist und bei Leerlauf- und/oder Inselbetrieb der Turbine der Drehzahlregelung dient sowie bei einem Lastabwurf dem Stellglied ein Schließsignal zuführt, wobei der ersten Regelstruktur ein Abweichsignal zuführbar ist, welches von der Differenz aus Sollwert und Istwert der Drehzahl abhängig ist. Der P-Regler der ersten Regelstruktur hat vorzugsweise eine solche Proportionaitätskonstante, daß bei Anliegen des Abweichsignals mit einer vorgebbaren Mindestgröße das Ausgangssignal des I-Reglers den Wert Null annimmt.

Durch das Regelsystem mit der ersten Regelstruktur ist gewährleistet, daß ohne zusätzliche Geräte oder elektrische Schaltungen eine unverzügliche Ansteuerung eines Stellglieds erfolgt. Hierdurch wird die im Falle eines Lastabwurfs auftretende Erhöhung der Drehzahl auf einen zulässigen, keinen Schnellschluß hervorrufenden Wert beschränkt.

Der PI-Regler eignet sich sowohl für eine Drehzahlregelung der Turbine bei Leerlauf- und/oder Inselbetrieb als auch für eine Regelung des Stellglieds, so daß dieses nach einem Lastabwurf unmittelbar durch ein Schließsignal in eine vorgebbare Stellung gebracht wird. Das Stellglied verbleibt in dieser Stellung für eine von der Höhe des Lastabwurfs bestimmten Zeitdauer und nach dieser Zeitdauer wird es durch ein Ansteigen des Ausgangssignals der ersten Regelstruktur in eine für den Leerlauf- und/oder Inselbetrieb erforderliche Stellung eingeregelt.

Durch ein entsprechendes Abweichsignal kann erreicht werden, daß der Integrator bis auf den Wert Null herunter integriert und bei diesem Wert während des Netzbetriebes der Turbine verbleibt. Dies wird beispielsweise dadurch erreicht, daß während eines normalen Netzbetriebs die erste Regelstruktur zwar nicht das Stellglied ansteuert, aber ständig ein von Null verschiedenes Abweichsignal erhält, wodurch die erste Regelstruktur in einem übersteuerten Zustand ist. Das Ausgangssignal der ersten Regelstruktur wird durch einen vorgebbaren maximalen Ausgangssignalwert begrenzt. Dieser maximale Ausgangssignalwert wird von dem Ausgangssignal des P-Reglers dominiert. Ist die Proportionalitätskonstante K1 des P-Reglers dabei so gewählt, daß das Produkt aus Proportionalitätskonstante und dem Abweichsignal größer oder gleich dem maximalen Ausgangssignal der ersten Regelstruktur ist, so ist das Ausgangssignal des I-Reglers automatisch auf Null begrenzt. Hierdurch ist gewährleistet, daß bei Auftritt eines Lastabwurfs der integrale Anteil der ersten Regel struktur den Wert Null aufweist. Durch ein Rücksetzen des Abweichsignals ebenfalls auf den Wert Null liefert die erste Regelstruktur unmittelbar nach Auftritt des Lastabwurfs ein Ausgangssignal, welches ebenfalls den Wert Null hat. Dieses "Null"-Ausgangssignal liegt unmittelbar nach dem Lastabwurf somit auch an dem Stellglied an, welches hierdurch unverzüglich seine vorgegebene Stellung, insbesondere eine Schließposition, einnimmt. Das Abweichsignal wird beispielsweise zu Null gemacht, indem der Sollwert der Drehzahl gerade auf den Wert der Synchrondrehzahl gesetzt wird, welcher während des Netzbetriebs und bei Auftreten eines Lastabwurfs mit dem Istwert der Drehzahl übereinstimmt.

Nach Lastabwurf, das heißt Trennung vom Generator mit Umschaltung der Turbine in Leerlauf- und/oder Inselbetrieb, erfolgt eine Regelung der Drehzahl über die erste Regelstruktur. Die Zeitdauer, in welcher das Stellglied in der vorgebbaren Stellung, insbesondere einer Schließposition, verbleibt, ist abhängig von der Höhe des Lastabwurfs, insbesondere proportional zu dieser. Die erste Regelstruktur führt eine Drehzahlregelung derart aus, daß der vorgegebene Sollwert, insbesondere die Synchrondrehzahl der Turbine, erreicht wird. Nach einem Lastabwurf steigt die Drehzahl der Turbine über die Synchrondrehzahl an und fällt nach Erreichen eines maximalen Werts wieder ab. Sobald die Drehzahl unter die Synchrondrehzahl abgefallen ist, erfolgt über die erste Regelstruktur eine Ansteuerung des Stellglieds, beispielsweise ein erneutes Öffnen eines Stellventils, so daß die Drehzahl in Abhängigkeit der Parameter und des Regelalgorithmus (P1-Algorithmus) der ersten Regelstruktur der Synchrondrehzahl angeglichen wird.

Um eine konstante Drehzahl von dem Umschalten aus dem Leerlauf- und/oder den Inselbetrieb in den Netzbetrieb zu gewährleisten, weist das Regelsystem vorzugsweise eine zweite Regelstruktur und eine Korrekturwertstruktur auf. Die Korrekturwertstruktur ist mit der ersten Regelstruktur sowie der zweiten Regel struktur so verbunden, daß bei Leerlauf- und/oder Inselbetrieb eine Nachführung des Ausgangssignals der zweiten Regel struktur auf den Wert des Ausgangssignals der ersten Regelstruktur erfolgt. Hierdurch sind zu jeder Zeit des Leerlauf- und/oder Inselbetriebs die Ausgangssignale der ersten und der zweiten Regelstruktur identisch, so daß bei einem Umschalten auf Netzbetrieb dem Stellglied, welches im Netzbetrieb mit der zweiten Regelstruktur und im Inselbetrieb mit der ersten Regelstruktur verbunden ist, das gleiche Ausgangssignal zugeführt wird.

Die zweitgenannte Aufgabe wird durch ein Verfahren zur Regelung der Drehzahl einer Turbine bei einem Lastabwurf gelöst, indem eine erste Regelstruktur, die der Drehzahlregelung bei Leerlauf- und/oder Inselbetrieb dient und die einen PI-Regler aufweist, während des Netzbetriebs ein Abweichsignal zugeführt wird, so daß das Ausgangssignal des I-Reglers den Wert Null annimmt, und bei Auftreten eines Lastabwurfs das Abweichsignal auf den Wert Null gesetzt sowie das Ausgangssignal des PI-Reglers einem Stellglied zur Regulierung der Drehzahl zugeführt wird.

Das Verfahren hat den Vorteil, daß in einer einzigen Regelstruktur sowohl die Drehzahl bei Leerlauf- und/oder Inselbetrieb als auch bei Lastabwurf zur Vermeidung eines Schnellschlusses der Turbine verwendet wird. Durch geeignete Wahl der Parameter des PI-Reglers wird gewährleistet, daß durch das während des Netzbetriebs an der ersten Regel struktur anliegende Abweichsignal die erste Regel struktur so übersteuert ist, daß der Anteil des I-Reglers an dem Ausgangssignal der ersten Regelstruktur Null beträgt. Bei Auftreten des Lastabwurfs, bei dem beispielsweise der Generator von der Turbine getrennt und die Regelung eines Stellglieds der Turbine auf die erste Regel struktur umgeschaltet sowie das Abweichsignal ebenfalls auf Null gesetzt wird, wird das Ausgangssignal der ersten Regelstruktur durch den P-Regler gegeben. Dieser liefert bei Anliegen des "Null"-Abweichsignals ebenfalls ein Ausgangssignal mit dem Wert Null, so daß das von dem Ausgangssignal angesteuerte Stellglied unverzüglich in eine vorgebbare Stellung übergeht. Das Stellglied kann beispielsweise ein Stellventil sein, welches bei Anliegen eines Eingangssignals mit dem Wert Null in eine minimale Öffnungsstellung geht, so daß die Drehzahl der Turbine auf einen Wert beschränkt wird, der unterhalb des maximal zulässigen Werts liegt. Hierdurch wird bei Lastabwurf wirksam ein Schnellschluß der Turbine verhindert.

Das Verfahren eignet sich sowohl für Gas- als auch Dampfturbinen, wobei in einer Gasturbine das von der ersten Regelstruktur angesteuerte Stellglied ein Stellventil ist, welches der Regulierung der Brennstoffzufuhr dient. Bei einer Dampfturbine ist das Stellglied ein Stellventil, welches der Regulierung der Dampfzufuhr dient.

Anhand der Zeichnung werden Ausführungsbeispiele für das Regelsystem sowie für das Verfahren zur Regelung der Drehzahl einer Turbine näher beschrieben.
Figur 1 gibt einen schematischen Aufbau des Regelsystems an, und
Figur 2 zeigt den zeitlichen Verlauf des Sollwerts der Drehzahl, des Istwerts der Drehzahl sowie des Hubs eines der Drehzahlregelung dienenden Stellventils.

In Figur 1 ist ein Regelsystem 1 zur Regelung einer Gasturbine im Netzbetrieb sowie bei Lastabwurf und Leerlauf- und/oder Inselbetrieb schematisch dargestellt. Das Regelsystem 1 weist eine erste Regelstruktur 2 auf, die einen PI-Regler 4 enthält und die aus einem P-Regler 5 (Proportionalitätskonstante K1) und einem I-Regler 6 besteht. Weiterhin enthält das Regelsystem 1 eine zweite Regelstruktur 7, die einen P-Regler (Proportionalitatskonstante K2) aufweist. Die erste Regelstruktur 2 und die zweite Regelstruktur 7 sind jeweils mit einem Generator-Leistungsschalter 9 verbunden, welcher über eine Minimum-Auswahlvorrichtung 11 mit einem Stellglied 3 zur Drehzahlregulierung der Turbine verbunden ist. Ausgangsseitig ist die erste Regelstruktur 2 zudem mit einer Korrekturwert-Struktur 8 verbunden. An der Minimum-Auswahlvorrichtung 11 liegt zudem ein Begrenzungssignal Y_{aMIN} an, das die Ansteuerung des Stellglieds 3 begrenzt.

Während des Netzbetriebs der Gasturbine erfolgt die Leistungssteuerung über die zweite Regelstruktur 7. Der Leistungsschalter 9 schaltet hierbei die zweite Regel struktur 7 über die orrichtung 11 an das Stellglied 3. Die Drehzahl der Gasturbine liegt somit bei ihrem Synchronwert. Die Leistungssteuerung erfolgt derart, daß der zweiten Regelstruktur 7 die Differenz x aus einem Sollwert W2 der Drehzahl und aus dem Istwert W1, dem Synchronwert, zugeführt wird. Dieser Differenzwert x stellt ein Abweichsignal dar. Es wird neben der zweiten Regelstruktur 7 auch der ersten Regelstruktur 2, und zwar beiden Reglern 5,6, zugeführt. Dieses Abweichsignal führt zu einer Übersteuerung der ersten Regelstruktur 2, welche durch ihren Beschränkungswert Ylmax beschränkt ist. Die Ausgangssignale Yₚ,Yᵢ des P-Reglers 5 bzw. des I-Reglers 6 werden addiert. Die Summe bildet das Ausgangssignal Yl der ersten Regelstruktur 2. Durch geeignete Wahl der Proportionalitätskonstante K1 des P-Reglers 5 entspricht das Ausgangssignal Yp des P-Reglers 5 gerade dem Beschränkungswert Ylmax der ersten Regelstruktur 2. Durch die Übersteuerung und/oder die Wahl der Proportionalitätskonstante K1 integriert der I-Regler 6 gegen Null, so daß sein Ausgangswert Yi Null wird. Der Ausgangswert Yl = Yₚ + Yᵢ der ersten Regel struktur 1 beträgt gerade Ylₘₐₓ. Bei Netzbetrieb hat der Sollwert W2 entsprechend der gewünschten Leistungsabgabe der Turbine einen fest einstellbaren oder durch ein Leistungsregelungssystem regelbaren Wert. Die Differenz aus diesem Sollwert W2 und dem Istwert W1 wird durch den P-Regler 7 verstärkt und dem Stellglied 3 zugeführt. Der Sollwert W2 ist bei einem Lastabwurf über einen Sollwertschalter 12 auf die Synchrondrehzahl der Turbine vorgebbar.

Bei Auftreten eines Lastabwurfs werden die folgenden Maßnahmen durchgeführt:

Der Sollwert W2 der Drehzahl wird auf den Synchronwert gesetzt, wodurch Istwert W1 und Sollwert W2 übereinstimmen, so daß die Differenz x aus beiden Werten, das heißt das Abweichsignal, gerade Null beträgt. Der Leistungsschalter 9 wird umgeschaltet, so daß die erste Regelstruktur 2 mit dem Stellglied 3 verbunden wird.

Die während des Netzbetriebs ständig in Bereitschaft stehende Regel struktur 2 übernimmt somit die Drehzahlregelung der Gasturbine. Da unmittelbar nach Erkennen des Lastabwurfs das Abweichsignal X den Wert Null hat, liegt sowohl an dem P-Regler 5 als auch an dem I-Regler 6 ein Eingangssignal mit dem Wert Null an. Das Ausgangssignal Yp des P-Reglers 5 hat somit ebenfalls den Wert Null; das Ausgangssignal Yi des I-Reglers 6hat aufgrund des vorher Gesagten sowieso den Wert Null. Somit hat das Ausgangssignal Yl der ersten Regelstruktur 2 ebenfalls den Wert Null. Dieser Wert Null wird dem Stellglied 3 als Eingangssignal zugeführt. Dieses Stellglied 3 ist ein Stellventil, welches die Brennstoffzufuhr der Gasturbine steuert. Bei Anliegen des "Null"-Ausgangssignals der ersten Regelstruktur 2 geht es auf eine vorab eingestellte minimale Öffnungsstellung. Hierdurch wird die Brennstoffzufuhr schlagartig auf einen zur Inbetriebhaltung der Gasturbine erforderlichen Mindestdurchsatz begrenzt. Durch die schlagartige Begrenzung der Brennstoffzufuhr wird erreicht, daß die Drehzahl der Turbine nur kurzfristig auf einen höheren Wert ansteigt, dann aber wieder unter den Synchronwert zurückfällt. Dies ist in Figur 2 schematisch und nicht maßstäblich dargestellt.

Figur 2 zeigt nicht maßstäblich übereinander dargestellt den zeitlichen Verlauf des Sollwerts W2 der Drehzahl, des Istwerts W1 der Drehzahl sowie des Hubs Z des Stellventils 3. Bis zu einer Zeit t₁ sind sämtliche drei Werte konstant, wobei der Sollwert W2 der Drehzahl größer als der Istwert (der Synchronwert) ist. Bei Erreichen der Zeit t₁, das heißt bei einem Auftritt eines Lastabwurfs, wird der Sollwert W2 schlagartig auf den Synchronwert (entspricht Istwert W1 zu diesem Zeitpunkt) heruntergesetzt. Hierzu wird der Sollwertschalter 12 geschlossen. Hierdurch geht der Hub Z des Stellventils 3, wie oben beschrieben, ebenfalls nahezu schlagartig auf einen vorgegebenen Wert zurück. Nach der Zeit t₁ steigt die Drehzahl W1 kurzfristig an und fällt schnell wieder ab, wobei zur Zeit t₂ die Drehzahl W1 den Synchronwert wieder unterschreitet. Bis zu dieser Zeit t₂ bleibt der Hub Z des Stellventils 3 über die erste Regelstruktur 2 gesteuert auf den vorgegebenen Minimalwert begrenzt. Nachdem der Istwert W1 der Drehzahl den Synchronwert, das heißt den Sollwert W2, unterschritten hat, wird das Abweichsignal X positiv, und die erste Regelstruktur 2 beginnt, den Hub Z des Stellventils 3 so zu verändern, daß die Drehzahl auf den Synchronwert eingeregelt wird.

Das Ausgangssignal Yl der ersten Regelstruktur 2 wird der Korrektursollwert-Struktur 8 zugeführt, wobei ein darin gebildeter Korrektursollwert dW additiv dem Abweichsignal X der zweiten Regelstruktur 7 zugeführt wird. Das Abweichsignal X ist bei Erreichen der Synchrondrehzahl (W1 = W2) gleich Null. Die Struktur 8 weist einen P-Regler 13 auf, dessen Proportionalitätskonstante 1/k2 den reziproken Wert der Proportionalitätskonstante K2 des P-Reglers der zweiten Regel struktur 7 aufweist. Der Ausgangswert des P-Reglers 13 wird einem Halteglied 14 zugeführt, das, wenn Netzschalter (nicht dargestellt) und Generatorleistungsschalter 9 für einen Netzbetrieb der Turbine gleichzeitig eingeschaltet sind, den Ausgangswert festhält. Das an das Halteglied 14 abgegebene Haltesignal wird über ein logisches "Und"-Glied 15 erzeugt, welchem jeweils ein Steuersignal 16,17 entsprechend der jeweiligen Stellung des Netzschalters und des Generator-Leistungsschalters 9 zugeführt wird. Hierdurch wird erreicht, daß das Ausgangssignal der zweiten Regelstruktur 7 während des Leerlauf- und/oder Inselbetriebs der Gasturbine ständig auf dem Wert des Ausgangssignals Yl der ersten Regelstruktur 2 gehalten wird. Bei einem Umschalten des Leistungsschalters 9 auf Netzbetrieb ist somit gewährleistet, daß die Drehzahl durch das Umschalten nicht verändert wird, insbesondere kein Drehzahlsprung auftritt.

Es versteht sich, daß das Regelsystem 1, die erste Regelstruktur 2, die Korrekturwert-Struktur 8 und die zweite Regelstruktur 7 als elektrische oder elektronische Bauteile, als integrierte Schaltungen und/oder Software-Schaltungen realisiert sein können.

Die Erfindung zeichnet sich dadurch aus, daß die Beherrschung eines Lastabwurfs ohne zusätzliches Lastabwurfgerät erzielt wird. Die Regelung nach Erkennen eines Lastabwurfs wird vollständig von der ersten Regelstruktur übernommen. Diese dient auch der Regelung der Drehzahl der Turbine während des Leerlauf- und/oder Inselbetriebs. Die Regelstruktur weist einen PI-Regler auf, dessen integraler Anteil während des normalen Netzbetriebs auf den Wert Null gedrückt wird. Dies wird vorzugsweise dadurch erreicht, daß die erste Regelstruktur während des Netzbetriebs ständig durch ein Abweichsignal, welches der Abweichung zwischen einem vorgegebenen Soll- und Istwert der Drehzahl entspricht, angesteuert wird. Dieses Abweichsignal wird bei Auftreten eines Lastabwurfs auf den Wert Null gesetzt, so daß das Eingangs- und das Ausgangssignal der ersten Regelstruktur ebenfalls gerade Null beträgt. Das Ausgangssignal der ersten Regel struktur wird auf ein Stellglied der Turbine übertragen, welches der Regulierung der Drehzahl dient und bei Anliegen des Ausgangssignals mit dem Wert Null in eine vorgegebene minimale Regelstellung geht. Mit dem erfindungsgemäßen Regelsystem und dem erfindungsgemäßen Verfahren wird gewährleistet, daß bei einem Lastabwurf die Drehzahl der Turbine sicher unter einem kritischen Wert, welcher einen Schnellschluß bewirken würde, bleibt.

## Patentansprüche

1. Regelsystem (1) zur Drehzahlregelung einer Turbine zur Erzeugung elektrischen Stroms mit einer ersten Regelstruktur (2) mit einem PI-Regler (4), welcher einen P-Regler (5) und einen I-Regler (4) umfaßt und dem ein Abweichsignal (X) zu-führbar ist, welches von der Differenz aus Sollwert (W2) und Istwert (W1) der Drehzahl eindeutig abhängig ist, wobei die erste Regelstruktur (2) mit einem der Drehzahlregelung dienenden Stellglied (3) verbindbar ist, bei Leerlauf- und/oder Inselbetrieb der Turbine er Drehzahlregelung dient und bei einem Lastabwurf mit dem Stellglied (3) verbunden wird und diesem ein Schließsignal zuführt,
**dadurch gekennzeichnet**, daß die Proportionalitätskonstante (K1) des P-Reglers (5) so groß ist, daß bei Anliegen eines Abweichsignals (X) vorgebbarer Mindestgröße das Ausgangssignal (Yi) des I-Reglers (4) den Wert Null annimmt.

2. Regelsystem (1) nach Anspruch 1, in dem bei Erkennen eines Lastabwurfes eine Rücksetzung des Abweichsignals (X) auf den Wert Null erfolgt.

3. Regelsystem (1) nach Anspruch 1 oder 2, mit einer zweiten Regelstruktur (7) und einer Korrekturwert-Struktur (8), welche Korrekturwert-Struktur (8) mit der ersten Regelstruktur (2) und der zweiten Regelstruktur (7) so verbunden ist, daß bei Leerlauf- bzw. Inselbetrieb der Turbine eine Nachführung des Ausgangssignals (Yl) der zweiten Regelstruktur (7) auf den Wert des Ausgangssignals der ersten Regelstruktur (2) erfolgt.

4. Verfahren zur Regelung der Drehzahl einer Turbine bei einem Lastabwurf, wobei einer ersten Regelstruktur (2), die der Drehzahlregelung bei Leerlauf- und/oder Inselbetrieb der Turbine dient und die einen PI-Regler (4) aufweist, während des Netzbetriebs der Turbine ein Abweichsignal (X) zugeführt wird, so daß das Ausgangssignal (Yi) des I-Reglers (6) den Wert Null annimmt, und bei Auftreten eines Lastabwurfs das Abweichsignal (X) auf den Wert Null gesetzt sowie das Ausgangssignal (Yl) des PI-Reglers (4) einem Stellglied (3), das bei einem Lastabwurf mit der Regelstruktur verbunden wird, zur Regulierung der Drehzahl zugeführt wird.

5. Verfahren nach Anspruch 4, wobei das Stellglied (3) ein Stellventil ist, welches unmittelbar nach Auftreten eines Lastabwurfs durch das Ausgangssignal des PI-Reglers (4) in eine vorgebbare Stellung gebracht und in dieser so lange gehalten wird, bis die Drehzahl (W1) der Turbine unter den Wert der Synchrondrehzahl abgefallen ist.

6. Verfahren nach Anspruch 4 oder 5, bei dem das Stellventil (3) einer Gasturbine, welches der Regulierung der Brennstoffzufuhr dient, geregelt wird.

7. Verfahren nach Anspruch 4 oder 5, bei dem das Stellventil (3) einer Dampfturbine, welches der Regulierung der Dampfzufuhr dient, geregelt wird.

## Claims

1. Control system (1) for controlling the rotation speed of a turbine for producing electrical power, having a first control structure (2) with a PI controller (4) which comprises a P controller (5) and an I controller (4), and to which an error signal (X) can be supplied which is unambiguously dependent on the difference between the required value (W2) and the actual value (W1) of the rotation speed, it being possible to connect the first control structure (2) to an actuator (3) which is used to control the rotation speed, being used to control the rotation speed during idle and/or insular operation of the turbine, being connected to the actuator (3) curing load shedding and feeding a closing signal to said actuator,
characterized in that the magnitude of the proportionality constant (K1) of the P controller (5) is such that the output signal (Yi) of the I controller (4) assumes the value zero when an error signal (X) having a minimum magnitude, which can be preset, is applied.

2. Control system (1) according to Claim 1, in which the error signal (X) is reset to the value zero on identification of load shedding.

3. Control system (1) according to Claim 1 or 2, having a second control structure (7) and having a correction value structure (8), which correction value structure (8) is connected to the first control structure (2) and to the second control structure (7) such that the output signal (Y1) of the second control structure (7) is slaved to the value of the output signal of the first control structure (2) during idling and insular operation of the turbine.

4. Method for controlling the rotation speed of a turbine during load shedding, an error signal (X) being supplied during network operation of the turbine to a first control structure (2) which is used to control the rotation speed during idling and/or insular operation of the turbine and has a PI controller (4), such that the output signal (Yi) of the I controller (6) assumes the value zero, and the error signal (X) is set to the value zero when load shedding occurs, and the output signal (Y1) of the PI controller (4) is supplied to an actuator (3) which is connected to the control structure during load shedding, in order to control the rotation speed.

5. Method according to Claim 4, the actuator (3) being a control valve which is moved by the output signal of the PI controller (4) to a position, which can be preset, immediately after load shedding occurs, and is held in this position until the rotation speed (W1) of the turbine has fallen below the value of the synchronous rotation speed.

6. Method according to Claim 4 or 5, in which the control valve (3), which is used to control the fuel supply, of a gas turbine is controlled.

7. Method according to Claim 4 or 5, in which the control valve (3), which is used to control the steam supply, of a steam turbine is controlled.

## Revendications

1. Système (1) de régulation pour réguler le régime d'une turbine servant à produire du courant électrique, comportant une première structure (2) de régulation ayant un régulateur (4) PI qui comprend un régulateur (5) P et un régulateur (4) l et auquel peut être envoyé un signal (X) d'écart qui dépend de manière univoque de la différence entre la valeur (W2) de consigne et la valeur (W1) réelle du régime, la première structure (2) de régulation pouvant être reliée à un actionneur (3) servant à la régulation du régime, servant à la régulation du régime en fonctionnement à vide et/ou en fonctionnement en îlot de la turbine, étant relié à l'actionneur (3) lors d'un délestage et envoyant un signal de fermeture à cet actionneur, caractérisé en ce que la constante (k1) de proportionnalité du régulateur (5) P est si grande que, lorsque s'applique un signal (X) d'écart d'une valeur minimum pouvant être prescrite, le signal Yi de sortie du régulateur (4) l prend la valeur zéro.

2. Système (1) de régulation suivant la revendication 1, dans lequel une remise du signal (X) d'écart à la valeur zéro s'effectue lorsqu'un délestage est reconnu.

3. Système (1) de régulation suivant la revendication 1 ou 2. comportant une deuxième structure (7) de régulation et une structure (8) de valeur corrective, cette structure (8) de valeur corrective étant reliée à la première structure (2) de régulation et à la deuxième structure (7) de régulation de telle manière que, en fonctionnement à vide et/ou en fonctionnement en îlot de la turbine, il s'effectue un asservissement du signal (Y1) de sortie de la deuxième structure (7) de régulation à la valeur du signal de sortie de la première structure (2) de régulation.

4. Procédé de régulation du régime d'une turbine lors d'un délestage, un signal (X) d'écart étant. pendant le fonctionnement en secteur de la turbine, envoyé à la première structure (2) de régulation qui sert à réguler le régime en fonctionnement à vide et/ou en fonctionnement en îlot de la turbine et qui comporte un régulateur (4) PI, si bien que le signal (Yi) de sortie du régulateur (6) l prend la valeur zéro et que, lorsque se produit un délestage, le signal (X) d'écart est mis à la valeur zéro et que le signal (Y1) de sortie du régulateur (4) PI est envoyé pour réguler le régime à un actionneur (3) qui est relié à la structure de régulation en cas de délestage.

5. Procédé suivant la revendication 4, l'actionneur (3) étant une vanne de réglage qui, immédiatement après l'apparition d'un délestage, est mise par le signal de sortie du régulateur (4) PI en une position pouvant être prescrite et est maintenue en cette position jusqu'à ce que le régime (W1) de la turbine s'abaisse au-dessous de la valeur du régime synchrone.

6. Procédé suivant la revendication 4 ou 5, dans lequel on régule la vanne (3) de réglage d'une turbine à gaz, qui sert à réguler l'envoi de combustible.

7. Procédé suivant la revendication 4 ou 5, dans lequel on régule la vanne (3) de réglage d'une turbine à vapeur, qui sert à réguler l'envoi de vapeur.
